# EUROPÄISCHE PATENTANMELDUNG

(11) **EP 4 779 095 A1**
(43) Veröffentlichungstag der Anmeldung: **22.07.2026**
(21) Anmeldenummer: 25152694.3
(22) Anmeldetag: 17.01.2025
(51) Int. Cl.: E04B 1/68, E04C 5/065

(54) **ABSCHALELEMENT ZUM ABSCHALEN VON ANSCHLUSSFLÄCHEN BEI DER ERSTELLUNG VON BEWEHRTEN BETONBAUELEMENTEN UND VERFAHREN ZUM MONTIEREN EINES ABSCHALELEMENTS AN EINER BEWEHRUNGSLAGE**

(71) Anmelder: Albanese, Pino, 8400 Winterthur (CH)
(72) Erfinder: Albanese, Pino, 8400 Winterthur (CH)
(74) Vertreter: Gachnang AG Patentanwälte

(57) **Zusammenfassung**

Die Erfindung betrifft ein Abschalelement (1) zum Abschalen von Anschlussflächen bei der Erstellung von bewehrten Betonbauelementen. Das Abschalelement (1) hat eine Schalungswandung (2), und eine Stützvorrichtung (3), mit mehreren Längsstäben (4), wobei die Schalungswandung (2) an der Stützvorrichtung (3) befestigt ist und das Abschalelement (1) ein verlorenes Abschalelement ist.

## Beschreibung

Die Erfindung betrifft ein Abschalelement zum Abschalen von Anschlussflächen bei der Erstellung von bewehrten Betonbauelementen. Die Erfindung betrifft auch ein Verfahren zum Montieren eines Abschalelements an einer Bewehrungslage.

Beim Betonieren von grossen Betonbauelementen, wie beispielsweise Betonplatten, Betonbodenplatten, Betonwänden oder Betondecken, erfolgt das Betonieren abschnittsweise.

Beim Betonieren eines Betonbauelementabschnitts werden die Anschlussflächen, an welche der nächste Betonbauelementabschnitt anschliesst unter Anderem mit einem verlorenen Abschalelement, das im ausgehärteten Betonbauelement verbleibt, geschalt. Dazu wird das Abschalelement an mindestens einer Bewehrungslage befestigt, auf das befestigte Abschalelement mindestens eine weitere Bewehrungslage aufgelegt und die mindestens eine weitere aufgelegte Bewehrungslage an dem Abschalelement befestigt. Das Befestigen des Abschalelements an der mindestens einen Bewehrungslage und das Auflegen der mindestens einen weiteren Bewehrungslage auf das befestigte Abschalelement erfolgt so, dass Bewehrungsstäbe der Bewehrungslagen in den Raum des nächsten zu betonierenden Betonbauelementabschnitts als Anschlusselemente vorstehen. Beim Betonieren stellt sich die Schalungswandung des Abschalelements gegen das Abfliessen des flüssigen Betons, sodass dieser in der Form des zu betonierenden Betonbauelementabschnitts gehalten ist. Die Schalungswandung ist typischerweise netzartig ausgebildet und kann beispielsweise durch ein Streckmetall oder glasfaserverstärktes Kunststoffnetz gebildet sein. D.h. die Schalungswandung umfasst zahlreiche Durchbrüche, bzw.

Öffnungen, welche eine raue Anschlussfläche erzeugen. Der nächste Betonbauelementabschnitt wird dann an die Anschlussfläche anbetoniert. Durch die raue Anschlussfläche wird zwischen den Betonbauelementabschnitten eine mechanisch verzahnte Verbindung erzielt. Die so von der Schalungswandung erzeugte Fläche zwischen den Betonbauelementabschnitten, wird auch als Arbeitsfuge bezeichnet.

Was fehlt ist ein Abschalelement zum Abschalen von Anschlussflächen, das einfach herstellbar, flexibel einsetzbar und einfach anwendbar ist.

Es ist somit eine Aufgabe der Erfindung ein solches Abschalelement bereitzustellen.

Die Aufgabe wird gelöst durch ein Abschalelement gemäss den Merkmalen des Anspruchs 1 und durch ein Verfahren gemäss den Merkmalen des Anspruchs 19. Die jeweiligen abhängigen Ansprüche betreffen bevorzugte Ausführungsformen des Abschalelements bzw. des Verfahrens.

Die Erfindung betrifft ein Abschalelement zum Abschalen von Anschlussflächen bei der Erstellung von bewehrten Betonbauelementen.

Das Abschalelement hat eine Schalungswandung, und eine Stützvorrichtung, mit mehreren Längsstäben, wobei die Schalungswandung an der Stützvorrichtung befestigt ist und das Abschalelement ein verlorenes Abschalelement ist.

Die Stützvorrichtung weist mehrere dreiseitige Stabdreiecke auf, wobei die mehreren dreiseitigen Stabdreiecke mit den mehreren Längsstäben so verbunden sind, dass die mehreren dreiseitigen Stabdreiecke zueinander parallel, beabstandet und fluchtend, und quer, insbesondere orthogonal, zu den mehreren Längsstäben gehalten sind.

Die Stützvorrichtung weist drei Standseiten auf, jede für sich zum Aufstellen des Abschalelements auf einer Bewehrung.

Die Schalungswandung ist an einer der drei Standseiten befestigt.

Das Abschalelement kann zum Abschalen von Anschlussflächen bei der Erstellung von beispielsweise Bodenplatten, Betonplatten, Betonbodenplatten, Betonwänden oder Betondecken verwendet werden.

Ein verlorenes Abschalelement ist ein Abschalelement, welches dazu ausgelegt ist im Betonbauelement einbetoniert und im ausgehärteten Betonbauelement belassen zu werden.

Das Abschalelement kann genau drei Längsstäbe aufweisen. Weist das Abschalelement genau drei Längsstäbe auf, dann ist jedes der mehreren dreiseitigen Stabdreiecke jeweils an jedem seiner Eckbereiche mit jeweils einem der genau drei Längsstäbe verbunden.

Das Abschalelement kann ein längliches Abschalelement sein. Die Längsstäbe können sich in Längsrichtung, insbesondere parallel zur Längsrichtung, des Abschalelements erstrecken. Die Längsstäbe können Rundstäbe oder Flachstäbe sein. Dabei sind Flachstäbe, Stäbe aus einem Flachmaterial.

Die Schalungswandung kann netzartig ausgebildet sein. Die Schalungswandung kann von einem Streckmetall gebildet sein. Die Schalungswandung kann ein, insbesondere glasfaserverstärktes, Kunststoffnetz sein.

Die Stützvorrichtung stützt die Schalungswandung, sodass diese auf sie einwirkende Kräfte beim Betonieren von bewehrten Betonbauelementen schadlos aufnehmen kann.

Ein dreiseitiges Stabdreieck ist ein Dreieck mit drei stabförmigen Seiten. Die drei stabförmigen Seiten können spaltfrei miteinander zum dreiseitigen Stabdreieck verbunden sein. Die dreiseitigen Stabdreiecke der mehreren dreiseitigen Stabdreiecke können jeweils durch einen jeweiligen, insbesondere an zwei Stellen, gebogenen Stab gebildet sein. Die zwei Stabenden des gebogenen Stabs können stoffschlüssig miteinander verbunden, insbesondere miteinander verschweisst, sein. Der Stab kann beispielsweise ein Rundstab oder ein Flachstab sein.

Die drei stabförmigen Seiten können beispielsweise von Rundstäben oder Flachstäben gebildet sein. Dabei sind Flachstäbe, Stäbe aus einem Flachmaterial. Das dreiseitige Stabdreieck kann aus einem Flachmaterial, beispielsweise einem Blech gestanzt sein. Ist das dreiseitige Stabdreieck aus einem Flachmaterial gestanzt, dann sind die drei Seiten des dreiseitigen Stabdreiecks von Flachstäben gebildet.

Eine Standseite ist eine Seite des Abschalelements, auf welcher das Abschalelement lagestabil steht. Jede der drei Standseiten des Abschalelements ist jeweils dazu ausgelegt, dass das Abschalelement, in einem aufgestellten Zustand, in dem es auf der Standseite auf einer Bewehrungslage steht, von sich aus und unbefestigt lagestabil auf der Bewehrungslage steht. D.h. jede der drei Standseiten des Abschalelements ist dazu ausgelegt, dass das Abschalelement im aufgestellten Zustand kippsicher bzw. unkippbar auf der Bewehrungslage steht. Die zwei Stirnseiten des Abschalelements können zwei weitere Standseiten des Abschalelements bilden. Bilden die zwei Stirnseiten des Abschalelements zwei weitere Standseiten ist das Abschalelement so auf eine der zwei weiteren Standseiten auf eine Bewehrungslage stellbar, dass sich das Abschalelement in Längsrichtung quer, insbesondere orthogonal, zur Bewehrungslage erstreckt.

Die mehreren dreiseitigen Stabdreiecke sind zueinander parallel, beabstandet und fluchtend, und quer zu den mehreren Längsstäben gehalten. Dadurch verhindern die mehreren Längsstäbe ein Kippen des Abschalelements im auf eine Bewehrungslage mit Bewehrungsstäben, die sich parallel zueinander und parallel zu den mehreren dreiseitigen Stabdreiecken erstrecken aufgestellten Zustand. Die mehreren dreiseitigen Stabdreiecke mit ihren Seiten verhindern ihrerseits ein Kippen des Abschalelements im auf eine Bewehrungslage mit Bewehrungsstäben, die sich parallel zueinander und parallel zu den mehreren Längsstäben erstrecken, aufgestellten Zustand.

Jede der drei Standseiten kann jeweils zueinander gleichartige, insbesondere gleichliegende, Seiten der mehreren dreiseitigen Stabdreiecke umfassen. Die mehreren dreiseitigen Stabdreiecke haben drei unterschiedliche zueinander gleichartige Seiten. Diese bestimmen die drei Standseiten des Abschalelements.

Die Schalungswandung kann stoffschlüssig mit der Stützvorrichtung und/oder einer der drei Standseiten und/oder den mehreren Längsstäben und/oder den mehreren dreiseitigen Stabdreiecken verbunden sein, insbesondere an der Stützvorrichtung und/oder einer der drei Standseiten und/oder den mehreren Längsstäben und/oder den mehreren dreiseitigen Stabdreiecken angeschweisst sein.

Die mehreren dreiseitigen Stabdreiecke lassen sich einfach mit den mehreren Längsstäben verbinden, beispielsweise durch Verschweissen an einzelnen Punkten. Durch die Verwendung von dreiseitigen Stabdreiecken und Längsstäben ist der Materialaufwand zur Herstellung des Abschalelements gering. Dadurch, dass die mehreren dreiseitigen Stabdreiecke mit den Längsstäben und die Schalungswand, insbesondere die Schalungswandungen, mit der Stützvorrichtung erfindungsgemäss verbunden sind, ist das Abschalelement auf unterschiedlichen Bewehrungslagen stabil, kippsicher und einfach aufstellbar.

Das erfindungsgemässe Abschalelement ist also einfach herstellbar, flexibel einsetzbar und einfach anwendbar.

Gemäss einer Ausführungsform sind zwei der drei Standseiten rechtwinklig zueinander ausgerichtet.

Gemäss einer Ausführungsform ist die Schalungswandung an einer der zwei rechtwinklig zueinander ausgerichteten Standseiten befestigt.

Dadurch ist das Abschalelement so auf eine Standseite auf die Bewehrungslage stellbar, dass die Schalungswandung quer, insbesondere orthogonal, zur Bewehrungslage ausgerichtet ist.

Gemäss einer Ausführungsform weist das Abschalelement eine weitere Schalungswandung, die an der Stützvorrichtung befestigt ist, auf.

Gemäss einer Ausführungsform ist die weitere Schalungswandung an der anderen der zwei rechtwinklig zueinander ausgerichteten Standseiten befestigt.

Dadurch ist beispielsweise ein Abschalelement mit zwei unterschiedlichen Schalungswandungen bereitstellbar. Durch den Einsatzzweck vorgegeben, ist die eine oder die andere der unterschiedlichen Schalungswandungen verwendbar.

Gemäss einer Ausführungsform sind die zwei rechtwinklig zueinander ausgerichteten Standseiten unterschiedlich breit.

Gemäss einer Ausführungsform sind die Schalungswandung und die weitere Schalungswandung unterschiedlich breit.

Dies führt dazu, dass die Schalungswandung und die weitere Schalungswandung beim jeweiligen zur Bewehrungslage orthogonalen Aufstellen auf der Bewehrungslage unterschiedlich hoch sind. Die Schalungswandung kann eine geringere Breite als die weitere Schalungswandung aufweisen. Wird das Abschalelement so aufgestellt, dass die Schalungswandung mit der geringeren Breite orthogonal zur Bewehrungslage ausgerichtet ist, kann eine Anschlussfläche mit einer ersten Höhe abgeschalt und erstellt werden. Wird das Abschalelement so aufgestellt, dass die weitere Schalungswandung mit der grösseren Breite orthogonal zur Bewehrungslage ausgerichtet ist, kann eine Anschlussfläche mit einer zweiten Höhe, die höher ist als die erste Höhe, abgeschalt und erstellt werden.

Gemäss einer Ausführungsform ist die Schalungswandung von einem Streckmetall gebildet, insbesondere sind die Schalungswandung und die weitere Schalungswandung jeweils von einem jeweiligen Streckmetall gebildet.

Gemäss einer Ausführungsform ist jedes der mehreren dreiseitigen Stabdreiecke jeweils an jedem seiner Eckbereiche mit jeweils einem der mehreren Längsstäbe verbunden.

Gemäss einer Ausführungsform sind die mehreren Längsstäbe parallel zueinander.

Gemäss einer Ausführungsform ist jedes der mehreren dreiseitigen Stabdreiecke ein rechtwinkliges Stabdreieck.

Gemäss einer Ausführungsform ist die Schalungswandung an jedem der mehreren dreiseitigen Stabdreiecke befestigt.

Gemäss einer Ausführungsform ist die Schalungswandung bei jedem der mehreren dreiseitigen Stabdreiecke an einer Seite befestigt.

Gemäss einer Ausführungsform ist die Schalungswandung bei jedem der mehreren dreiseitigen Stabdreiecke an einem Eckbereich, insbesondere an zwei Eckbereichen, befestigt.

Gemäss einer Ausführungsform ist die Schalungswandung an einem, insbesondere an zwei, der mehreren Längsstäbe befestigt.

Gemäss einer Ausführungsform weist das Abschalelement eine Bewehrung auf und ist mit dieser verbunden.

Die Erfindung betrifft auch ein Betonbauelement, welches ein erfindungsgemässes Abschalelement umfasst.

Die Erfindung betrifft auch die Verwendung eines erfindungsgemässen Abschalelements zum Abschalen von Anschlussflächen bei der Erstellung von bewehrten Betonbauelementen.

Die Erfindung betrifft auch ein Verfahren zum Montieren eines Abschalelements, ausgelegt zum Abschalen von Anschlussflächen bei der Erstellung von bewehrten Betonbauelementen, an einer Bewehrungslage, mit den Schritten
o Bereitstellen eines Abschalelements mit einer Schalungswandung, und einer Stützvorrichtung, wobei die Schalungswandung an der Stützvorrichtung befestigt ist und das Abschalelement ein verlorenes Abschalelement ist, und
o Wurfpositionieren des Abschalelements auf einer Bewehrungslage, sodass das Abschalelement auf der Bewehrungslage steht und die Schalungswandung quer, insbesondere orthogonal, zur Bewehrungslage ausgerichtet ist.

Beim Wurfpositionieren des Abschalelements, wird das Abschalelement auf eine Position auf der Bewehrungslage geworfen, sodass das Abschalelement auf der Bewehrungslage steht und die Schalungswandung quer, insbesondere orthogonal, zur Bewehrungslage ausgerichtet ist.

Gemäss einer Ausführungsform ist das Abschalelement ein erfindungsgemässes Abschalelement.

Die Erfindung betrifft auch ein Verfahren zum Montieren eines Abschalelements, ausgelegt zum Abschalen von Anschlussflächen bei der Erstellung von bewehrten Betonbauelementen, an einer Bewehrungslage, mit den Schritten
o Bereitstellen eines Abschalelements mit einer Schalungswandung, und einer Stützvorrichtung, mit mehreren Längsstäben, wobei die Schalungswandung an der Stützvorrichtung befestigt ist, das Abschalelement ein verlorenes Abschalelement ist, die Stützvorrichtung mehrere zweischenklige Stabwinkel aufweist, die mehreren zweischenkligen Stabwinkel mit den mehreren Längsstäben so verbunden sind, dass die mehreren zweischenkligen Stabwinkel zueinander parallel, beabstandet und fluchtend, und quer zu den mehreren Längsstäben gehalten sind, und die Stützvorrichtung zwei Standseiten aufweist, jede für sich zum Aufstellen des Abschalelements auf einer Bewehrung, und die Schalungswandung an einer der zwei Standseiten befestigt ist,
o Stellen des Abschalelements mit einer der zwei Standseiten auf die Bewehrungslage,
o Befestigen des Abschalelements an der Bewehrungslage, und
o Einsetzen von mehreren Streben am Abschalelement (1), sodass die mehreren zweischenkligen Stabwinkel, mit den eingesetzten mehreren Streben mehrere dreiseitige Stabdreiecke bilden.

Das erfindungsgemässe Abschalelement ist im Folgenden rein beispielhaft anhand konkreter in den Figuren dargestellter Ausführungsformen näher beschrieben. Es zeigen:
- Figur 1: ein Abschalelement;
- Figur 2: ein auf einer Bewehrung aufgestelltes Abschalelement; und
- Figur 3: ein auf einer Bewehrung aufgestelltes Abschalelement.

Figur 1 zeigt ein Abschalelement 1 zum Abschalen von Anschlussflächen bei der Erstellung von bewehrten Betonbauelementen. Das Abschalelement 1 hat eine Schalungswandung 2, und eine Stützvorrichtung 3, mit mehreren Längsstäben 4. Die Schalungswandung 2 ist an der Stützvorrichtung 3 befestigt und das Abschalelement 1 ist ein verlorenes Abschalelement.

Die Stützvorrichtung 3 weist mehrere dreiseitige Stabdreiecke 5 auf, wobei die mehreren dreiseitigen Stabdreiecke 5 mit den mehreren Längsstäben 4 so verbunden sind, dass die mehreren dreiseitigen Stabdreiecke 5 zueinander parallel, beabstandet und fluchtend, und quer zu den mehreren Längsstäben 4 gehalten sind.

Die Stützvorrichtung 3 weist drei Standseiten 6 auf, jede für sich zum Aufstellen des Abschalelements 1 auf einer Bewehrung 7.

Die Schalungswandung 2 ist an einer der drei Standseiten 6 befestigt.

Zwei der drei Standseiten 6 sind rechtwinklig zueinander ausgerichtet.

Die Schalungswandung 2 ist an einer der zwei rechtwinklig zueinander ausgerichteten Standseiten befestigt.

Die zwei rechtwinklig zueinander ausgerichteten Standseiten können unterschiedlich breit sein (nicht gezeigt).

Die Schalungswandung 2 kann von einem Streckmetall gebildet sein (nicht gezeigt).

Jedes der mehreren dreiseitigen Stabdreiecke 5 ist jeweils an jedem seiner Eckbereiche mit jeweils einem der mehreren Längsstäbe 4 verbunden.

Die mehreren Längsstäbe 4 sind parallel zueinander.

Jedes der mehreren dreiseitigen Stabdreiecke 5 ist ein rechtwinkliges Stabdreieck.

Die Schalungswandung 2 ist an jedem der mehreren dreiseitigen Stabdreiecke 5 und bei jedem der mehreren dreiseitigen Stabdreiecke 5 an einer Seite befestigt. Diese Seiten sind gleichartige und gleichliegende Seiten.

Die Schalungswandung 2 ist bei jedem der mehreren dreiseitigen Stabdreiecke 5 an zwei Eckbereichen befestigt.

Die Schalungswandung 2 ist an zwei, der mehreren Längsstäbe 4 befestigt.

Figur 2 zeigt ein Abschalelement 1, das auf einer Bewehrungslage 10 aufgelegt ist. Auf das Abschalelement 1 sind weitere Bewehrungslagen 10 aufgelegt. Die Bewehrungslagen 10 und das Abschalelement 1 sind auf einer festen formgebenden Unterlage 12 aufgelegt. Die unterste Bewehrungslage ist auf eine Distanzhalteschiene 11 aufgelegt und durch diese beabstandet zur formgebenden Unterlage 12 gehalten. Auf die oberste Armierungslage ist ein Kantstab aufgelegt.

Figur 3 zeigt ein Abschalelement 1, das eine weitere Schalungswandung 8 aufweist, die an der Stützvorrichtung 3 befestigt ist.

Die weitere Schalungswandung 8 ist an der anderen der zwei rechtwinklig zueinander ausgerichteten Standseiten befestigt.

Die Schalungswandung 2 und die weitere Schalungswandung 8 können unterschiedlich breit sein (nicht gezeigt).

Die Schalungswandung 2 und die weitere Schalungswandung 8 können jeweils von einem jeweiligen Streckmetall gebildet sein (nicht gezeigt).

## Patentansprüche

1. Abschalelement (1) zum Abschalen von Anschlussflächen bei der Erstellung von bewehrten Betonbauelementen, mit
o einer Schalungswandung (2), und
o einer Stützvorrichtung (3), mit mehreren Längsstäben (4),
wobei die Schalungswandung (2) an der
Stützvorrichtung (3) befestigt ist und das Abschalelement (1) ein verlorenes Abschalelement ist, **dadurch gekennzeichnet, dass**
o die Stützvorrichtung (3) mehrere dreiseitige Stabdreiecke (5) aufweist, wobei die mehreren dreiseitigen Stabdreiecke (5) mit den mehreren Längsstäben (4) so verbunden sind, dass
o die mehreren dreiseitigen Stabdreiecke (5) zueinander parallel, beabstandet und fluchtend, und quer zu den mehreren Längsstäben (4) gehalten sind, und
o die Stützvorrichtung (3) drei Standseiten (6) aufweist, jede für sich zum Aufstellen des Abschalelements (1) auf einer Bewehrung (7), und
o die Schalungswandung (2) an einer der drei Standseiten (6) befestigt ist.

2. Abschalelement (1) nach Anspruch 1, **dadurch gekennzeichnet, dass** zwei der drei Standseiten (6) rechtwinklig zueinander ausgerichtet sind.

3. Abschalelement (1) nach Anspruch 2, **dadurch gekennzeichnet, dass** die Schalungswandung (2) an einer der zwei rechtwinklig zueinander ausgerichteten Standseiten befestigt ist.

4. Abschalelement (1) nach einem der Ansprüche 1 bis 3, **dadurch gekennzeichnet, dass** das Abschalelement (1) eine weitere Schalungswandung (8), die an der Stützvorrichtung (3) befestigt ist, aufweist.

5. Abschalelement (1) nach den Ansprüchen 2, 3 und 4,
**dadurch gekennzeichnet, dass** die weitere Schalungswandung (8) an der anderen der zwei rechtwinklig zueinander ausgerichteten Standseiten befestigt ist.

6. Abschalelement (1) nach Anspruch 5, **dadurch gekennzeichnet, dass** die zwei rechtwinklig zueinander ausgerichteten Standseiten unterschiedlich breit sind.

7. Abschalelement (1) nach Anspruch 5 oder 6, **dadurch gekennzeichnet, dass** die Schalungswandung (2) und die weitere Schalungswandung (8) unterschiedlich breit sind.

8. Abschalelement (1) nach einem der Ansprüche 1 bis 7, **dadurch gekennzeichnet, dass** die Schalungswandung (2) von einem Streckmetall gebildet ist, insbesondere dass die Schalungswandung (2) und die weitere Schalungswandung (8) jeweils von einem jeweiligen Streckmetall gebildet sind.

9. Abschalelement (1) nach einem der Ansprüche 1 bis 8, **dadurch gekennzeichnet, dass** jedes der mehreren dreiseitigen Stabdreiecke (5) jeweils an jedem seiner Eckbereiche mit jeweils einem der mehreren Längsstäbe (4) verbunden ist.

10. Abschalelement (1) nach einem der Ansprüche 1 bis 9, **dadurch gekennzeichnet, dass** die mehreren Längsstäbe (4) parallel zueinander sind.

11. Abschalelement (1) nach einem der Ansprüche 1 bis 10, **dadurch gekennzeichnet, dass** jedes der mehreren dreiseitigen Stabdreiecke (5) ein rechtwinkliges Stabdreieck ist.

12. Abschalelement (1) nach einem der Ansprüche 1 bis 11,
**dadurch gekennzeichnet, dass** die Schalungswandung (2) an jedem der mehreren dreiseitigen Stabdreiecke (5) befestigt ist.

13. Abschalelement (1) nach Anspruch 12, **dadurch gekennzeichnet, dass** die Schalungswandung (2) bei jedem der mehreren dreiseitigen Stabdreiecke (5) an einer Seite befestigt ist.

14. Abschalelement (1) nach einem der Ansprüche 12 bis 13,
**dadurch gekennzeichnet, dass** die Schalungswandung (2) bei jedem der mehreren dreiseitigen Stabdreiecke (5) an einem Eckbereich, insbesondere an zwei Eckbereichen, befestigt ist.

15. Abschalelement (1) nach einem der Ansprüche 1 bis 14,
**dadurch gekennzeichnet, dass** die Schalungswandung (2) an einem, insbesondere an zwei, der mehreren Längsstäbe (4) befestigt ist.

16. Abschalelement (1) nach einem der Ansprüche 1 bis 15,
**dadurch gekennzeichnet, dass** das Abschalelement (1) eine Bewehrung (7) aufweist und mit dieser verbunden ist.

17. Betonbauelement mit einem Abschalelement (1) nach einem der Ansprüche 1 bis 16.

18. Verwendung eines Abschalelements nach einem der Ansprüche 1 bis 16 zum Abschalen von Anschlussflächen bei der Erstellung von bewehrten Betonbauelementen.

19. Verfahren zum Montieren eines Abschalelements (1), ausgelegt zum Abschalen von Anschlussflächen bei der Erstellung von bewehrten Betonbauelementen, an einer Bewehrungslage (10), mit den Schritten
o Bereitstellen eines Abschalelements (1) mit einer Schalungswandung (2), und einer Stützvorrichtung (3), wobei die Schalungswandung (2) an der Stützvorrichtung (3) befestigt ist und das Abschalelement (1) ein verlorenes Abschalelement ist, und
o Wurfpositionieren des Abschalelements (1) auf einer Bewehrungslage (10), sodass das Abschalelement (1) auf der Bewehrungslage (10) steht und die Schalungswandung (2) quer, insbesondere orthogonal, zur Bewehrungslage (10) ausgerichtet ist.

20. Verfahren nach Anspruch 19, **dadurch gekennzeichnet, dass** das Abschalelement (1) ein Abschalelement (1) nach einem der Ansprüche 1 bis 16 ist.

21. Verfahren zum Montieren eines Abschalelements (1), ausgelegt zum Abschalen von Anschlussflächen bei der Erstellung von bewehrten Betonbauelementen, an einer Bewehrungslage (10), mit den Schritten
o Bereitstellen eines Abschalelements (1) mit einer Schalungswandung (2), und einer Stützvorrichtung (3), mit mehreren Längsstäben (4), wobei die Schalungswandung (2) an der Stützvorrichtung (3) befestigt ist, das Abschalelement (1) ein verlorenes Abschalelement ist, die Stützvorrichtung (3) mehrere zweischenklige Stabwinkel (5) aufweist, die mehreren zweischenkligen Stabwinkel (5) mit den mehreren Längsstäben (4) so verbunden sind, dass die mehreren zweischenkligen Stabwinkel (5) zueinander parallel, beabstandet und fluchtend, und quer zu den mehreren Längsstäben (4) gehalten sind, und die Stützvorrichtung (3) zwei Standseiten (6) aufweist, jede für sich zum Aufstellen des Abschalelements (1) auf einer Bewehrung (7), und die Schalungswandung (2) an einer der zwei Standseiten (6) befestigt ist,
o Stellen des Abschalelements (1) mit einer der zwei Standseiten (6) auf die Bewehrungslage (10),
o Befestigen des Abschalelements (1) an der Bewehrungslage (10), und
o Einsetzen von mehreren Streben am Abschalelement (1), sodass die mehreren zweischenkligen Stabwinkel, mit den eingesetzten mehreren Streben mehrere dreiseitige Stabdreiecke bilden.
